# EUROPÄISCHE PATENTSCHRIFT

(11) **EP 1 200 685 B1**
(45) Veröffentlichungstag und Bekanntmachung des Hinweises auf die Patenterteilung: **14.01.2004**
(21) Anmeldenummer: 00940686.9
(22) Anmeldetag: 12.07.2000
(51) Int. Cl.: E04B 1/344, E04H 4/10

(54) **ABDECK-VORRICHTUNG FÜR EIN SCHWIMMBECKEN ODER EINEN TEICH**
COVERING DEVICE FOR SWIMMING POOL AND POND
DISPOSITIF DE RECOUVREMENT D'UN BASSIN PISCINE OU D'UN ETANG

(30) Priorität: 07.08.1999 DE 19937398
(43) Veröffentlichungstag der Anmeldung: 02.05.2002
(73) Patentinhaber: WTS Kereskedelmi Es Szolgáltato Korlatolt Felelösségü Társasag, 2000 Szentendre (HU)
(72) Erfinder: FICSOR, Istvan, H-2049 Biosd (HU)
(74) Vertreter: Vomberg, Friedhelm, Dipl.-Phys.
(86) Internationale Anmeldenummer: PCT/IB2000/000942
(87) Internationale Veröffentlichungsnummer: WO 2001/011157

(56) Entgegenhaltungen:
- GB-A- 983 720
- US-A- 4 641 676
- US-A- 5 546 972

## Beschreibung

Die Erfindung betrifft eine Abdeck-Vorrichtung für ein Schwimmbecken oder einen Teich, mit der die Wasseroberfläche ganz oder teilweise überspannt werden kann, gemäß dem Oberbegriff des Anspruchs 1.

In den Boden eingelassene oder auch größere, auf dem Boden abgestellte Schwimmbecken, Gartenteiche oder sonstige im Freien vorliegende Gewässer stellen eine nicht unerhebliche Gefahrenquelle für Kleinkinder dar, die häufig nicht oder nur unzureichend schwimmen können und denen demzufolge beim Hineinfallen ein Tod durch Ertrinken droht. Umzäunungen solcher Wasserstellen sind häufig aus Gründen der Gartengestaltung nicht erwünscht und stellen vielfach auch ein relativ leicht zu überwindendes Hindernis dar.

Bei Schwimmbädern mit großem Wasser-Füllvolumen kommt hinzu, dass Wasserverunreinigungen durch Laub, Tannennadeln, Staub und anderen unerwünschten Feststoffen entgegengewirkt werden soll, was nach dem Stand der Technik durch Abdeckfolien erreicht wird. Solche Folien werden beispielsweise auf einer Rolle aufgezogen, die an einem Beckenrand fest oder beweglich angeordnet ist und per Hand, mit mechanischen Hilfsmitteln, elektrisch oder pneumatisch betätigt werden. Bekannt sind auch jalousieartige Abdeckungen. Entsprechende Versteifungen einer Abdeckungsstirnseite, wie Stangen oder Latten, ermöglichen eine Führung dieser Abdeckungen, die beidseitig in Linearführungen verschiebbar sind. Solche Führungen, die als Gleit- oder Rollführungen ausgebildet sein können, müssen jedoch an den Schwimmbadwänden oder am Beckenrand installiert werden, wo sie häufig als störend empfunden werden.

Die Tragfähigkeit von verwendbaren Folien ist jedoch relativ gering, so dass sie dem Gewicht eines Kindes'oder auch einem großen Haustier meist nicht standhalten kann. Soweit die Folien zum Beckenrand höhenbeabstandet sind oder dort nur lose anliegen, läßt sich auch nicht vermeiden, dass ein Kind aus Neugier die Folie anhebt bzw. unter die Folie krabbelt, um zum Wasser zu gelangen. Ein gewichtsbedingter Durchhang solcher Folien oder ein zu kleiner Abstand zur Wasseroberfläche führt jedoch dazu, dass unter die Folie geratene Kinder selbst dann, wenn sie schwimmen können, zu ertrinken drohen.

Die GB 983 720 A beschreibt eine schutzdachartige Abdeckvorrichtung, welche insbesondere in Verbindung mit der Beladung oder Entladung von Waren und deren Transfer zwischen Warenhäusern, Ladedocks, Piers, Schiffen, Zügen oder ähnlichem verwendbar ist. Die Abdeckvorrichtung besteht aus mehreren U-förmigen Profilen, deren freie Schenkelenden mit Rollen ausgestattet sind und die untereinander über kreuzweise angeordnete scherengitterartige Elemente miteinander verbunden sind

Die US 4 641 676 A beschreibt eine zusammenschiebbare Überdachungskonstruktion, die ein Trägergestell mit einer Mehrzahl von Vertikalstützen besitzt. An jeder Vertikalstütze sind an der Spitze eine Konsole fest und ferner eine gleitend führbare weitere Konsole angeordnet, wobei diese Konsolen durch einzelne Scherenglieder die Vertikalstützen derart miteinander verbinden, dass bei einer Abstandsveränderung der Vertikalstützen das Trägergestell aufspannbar ist, worüber dann eine Abdeckplane gelegt bzw. gespannt werden kann.

Es ist Aufgabe der vorliegenden Erfindung, eine Abdeck-Vorrichtung der vorgenannten Art zu schaffen, die einfach aufgebaut, leicht handhabbar und stufenlos verstellbar ist.

Diese Aufgabe wird durch die Abdeck-Vorrichtung nach Anspruch 1 gelöst. Die Abdeck-Vorrichtung ist als Scherengitter ausgebildet, bei dem zumindest ein Teil der längskörperartigen Elemente derart miteinander verbunden ist, dass ihre Winkellage und/oder ihr Abstand durch Scherungsbewegungen veränderbar ist. Im einfachsten Fall kann eine solche Abdeck-Vorrichtung in Form eines Scherengitters ausgebildet sein, das aus einzelnen, sich kreuzenden Längselementen, wie Stäben oder Flachprofilen, besteht, die in Kreuzungspunkten gelenkig miteinander verbunden sind.

Wird das Scherengitter zusammengeschoben oder auseinandergezogen, verändern sich die jeweiligen durch die betreffenden Teilstücke der verwendeten Elemente und die Kreuzungspunkte gebildeten Rauten. Die offene Rautenfläche kann je nach Abstand der Kreuzungspunkte sowie durch Wahl des maximalen bzw. minimalen Scherungswinkels so gewählt werden, dass auf die Abdeckung fallende Personen nicht hindurchfallen können. Die einzelnen Elemente des Scherungsgitters werden hinsichtlich ihrer Stabilität so ausgewählt, dass sie die gewünschte Tragfähigkeit besitzen.

Eine solche Abdeck-Vorrichtung hat den Vorteil, daß sie leicht ganz oder teilweise über eine Wasserfläche aufgespannt werden kann. Im einfachsten Fall wird das Scherengitter am Beckenrand abgelegt. Das betreffende Scherengitter ist auch stufenlos verstellbar, d.h., das Scherengitter kann bzw. wird nur soweit zur Abdeckung eines Schwimmbeckens auseinandergezogen, wie es zur Überspannung der betreffenden Fläche notwendig ist. Dies hat den Vorteil, daß ein und dieselbe Adeckvorrichtung für unterschiedliche Schwimmbeckengrößen verwendet werden kann. Ein weiterer Vorteil ergibt sich daraus, daß im Bedarfsfall bei Verwendung einheitlicher Elemente ein vorhandenes Scherengitter, das sich bei einer Beckenerweiterung als zu kurz erweist, durch Anbau entsprechender weiterer Elemente zu der gewünschten Länge bzw. Breite ergänzt werden kann. Im Bedarfsfall wird das Scherengitter zu einer kompakten Einheit zusammengeschoben und anderenorts gelagert. Im Rahmen der vorliegenden Erfindung sind jedoch auch solche Konstruktionen möglich, bei denen das Scherengitter lösbar im Bereich eines Beckenrandes befestigt ist, von wo es aus per Hand, mittels mechanischer, elektrischer oder hydraulischer Hilfsmittel zur Abdeckung der Wasseroberfläche auseinandergezogen werden kann. Im Bedarfsfall können solche Scherungsgitter auch an den Beckenrandecken durch dort vorhandene Haken, Klemmen, ausfahrbare Dochte oder ähnlichem arretiert werden. Im Bedarfsfall kann auch das Scherengitter auf einer sackkarrenartigen Vorrichtung, die zwei oder mehr Räder besitzt, montiert sein, so daß die Abdeck-Vorrichtung verfahrbar ist.

Erfindungsgemäß sind zwei parallel zueinander angeordnete Randprofile durch mehrere Reihen von Elementen verbunden. Die einzelnen Elemente einer Reihe sind an ihren Enden gelenkig miteinander und am Ende der Reihe mit den Randprofilen verbunden. Bei einer Abstandsveränderung der Randprofile werden die Elemente gegeneinander in einer Ebene verschwenkt, wobei sie in den jeweiligen Endlagern zu einer kompakten Einheit über- bzw. nebeneinander zusammengeschoben angeordnet sind oder im auseinandergezogenen Zustand eine senkrecht zu den genannten Randprofilen liegende Verbindungsstrebe bilden, die weiteren, parallel liegenden Streben benachbart ist. Das Gitter wird dann von den Randprofilen und den parallel zueinander angeordneten Verbindungsstreben gebildet. Zieht man die Randprofile nicht bis zu dem maximal möglichen Abstand auseinander, bilden die einzelnen Reihen, welche die Randprofile miteinander verbinden, jeweils parallel zueinander angeordnete Zick-Zack-Verbindungslinien. Der Abstand dieser Linien ist entsprechend groß zu wählen, so daß ein sicheres Auffangen eines hierauf fallenden Kindes möglich ist. Aber selbst dann, wenn der Abstand dieser Verbindungsstreben nicht ausreichen sollte, ein Durchfallen zu verhindern, kann sich ein Kind an diesen Verbindungsstreben festhalten.

Erfindungsgemäß wird jedoch ein Scherengitter gewählt, das in zwei senkrecht zueinanderstehenden Richtungen scherbar ist. Hierzu kann man zunächst auf die bereits beschriebene Reihe von Elementen als Verbindungsmittel für die Randprofile zurückgreifen. Zusätzlich müssen dann diese Randprofile selbst noch scherenförmig ausgebildet sein, so daß sie unter Verkürzung ihrer Längserstreckung zusammengeschoben werden können. In einer bevorzugten Ausführungsform der Erfindung wird dies dadurch realisiert, daß die Randprofile aus einem durch zwei Reihen von endseitig miteinander verbundenen Elementen gebildeten Scherungskörper bestehen, bei dem vorzugsweise jeweils zwei Elemente verschiedener Reihen in Kreuzungspunkten gelenkig miteinander verbunden sind. Anders ausgedrückt, bestehen die Randprofile aus einer Vielzahl von einzelnen Scheren, die an ihren Endseiten mit einer nächsten Scheren gelenkig verbunden sind. Jede Schere besteht aus zwei sich kreuzenden Elementen, die im Kreuzungspunkt gelenkig miteinander verbunden sind. Der Vorteil einer solchen Vorrichtung besteht darin, daß nicht nur die das Gitter bildenden Reihen von Verbindungselementen zusammengeschoben werden können, sondern auch die Randprofile selbst, so daß sich die Abdeck-Vorrichtung in zwei zueinander senkrechten Richtungen zusammenschieben bzw. auseinanderziehen läßt.

Weiterbildungen der Erfindung sind in den Unteransprüchen beschrieben.

Vorzugsweise werden die endseitig angeordneten Elemente mehrerer die Randprofile verbindenden Reihen jeweils in dem Kreuzungspunkt zweier Elemente eines Randprofiles gelenkig befestigt. Der betreffende Kreuzungspunkt nimmt somit die zwei sich kreuzenden Elemente eines Randprofiles sowie das Ende eines Elementes als Teil des die Wasseroberfläche überspannenden Gitters jeweils auf. Die einzelnen Elemente bzw. Randprofile können auch derart ausgestaltet sein, daß bei' einem vollflächigen Auseinanderziehen Lösbare Sperrelemente einrasten, die ein unerwünschtes Zusammenschieben durch Kinder erschweren. Um das Schwimmbecken wieder abzudecken, muß eine Rastverriegelung entriegelt werden, was im Regelfall nur für Erwachsene möglich ist. Alternativ hierzu sind auch kniehebelartige Verbindungen denkbar, bei denen eine Federvorspannung, unter der zwei Elemente stehen, dafür sorgt, daß nur unter Überwindung dieser Federvorspannung ein Zusammenschieben betreffender benachbarter Elemente möglich ist.

Die genannten Elemente und/oder die sie verbindenden Verbindungsmittel (Nieten oder ähnliches) bestehen vorzugsweise aus Kunststoff oder Metall, insbesondere einem nichtrostenden Metall. Kunststoffe bieten den Vorteil einer hohen Witterungsbeständigkeit. Je nach gewähltem Kunststoff kann auch das Gesamtgewicht der Abdeckvorrichtung gering gehalten werden. Einem etwaigen Anheben des aufgespannten Scherengitters durch spielende Kinder ist dann durch entsprechende Arretierung des Gitters an Eckpunkten oder entlang der Längsseiten entgegenzuwirken.

Die einzelnen Elemente, die Scherungsbewegungen in einer Richtung ermöglichen, sind vorzugsweise gleich lang. In einer besonderen Ausführungsform der Erfindung ist die Länge der Elemente der Randprofile größer als die Länge der Elemente, welche diese Randprofile miteinander verbinden. Die betreffende Länge der einzelnen Elemente kann auf das Breiten-/Längenverhältnis der zu überspannenden Wasseroberfläche (des Schwimmbeckens) abgestimmt werden, so daß Querelemente entsprechend der kürzeren Breite des Schwimmbeckens kürzer ausgebildet sind als Längs-Elemente (der Randprofile). Im Rahmen der vorliegenden Erfindung ist es auch möglich, ein Endelement eines Randprofiles mit einer handgriffartigen Verlängerung zu versehen, über die ein manuelles Zusammenschieben oder Aufziehen der Abdeckvorrichtung erleichtert wird.

Die verwendeten Elemente können als Stäbe, Rohre oder Flachprofile ausgebildet sein.

Nach einer weiteren Ausgestaltung der Erfindung kann auf das vorbeschriebene Gitter noch eine Folie, vorzugsweise eine dünne Kunststoffolie abgelegt oder mit dieser befestigt werden. Diese Folie dient dann nur dem Zweck, herabfallendes Laub oder Staub oder ähnliches aufzufangen. Die Folie ist ggf. lösbar mit dem Gitter verbindbar, beispielsweise durch in den genannten Kreuzungspunkten vorgesehene Druckknopf-Verbindungen oder fest mit einzelnen Gitterpunkten verbunden, wobei jedoch die Folie entsprechend der beim Zusammenschieben des Gitters erzielten Flächenminimierung entsprechend zusammenfaltbar sein muß. Ggf. können die Folien Ösen aufweisen, die als Befestigungsmittel an den einzelnen Elementen der Abdeckvorrichtung dienen.

Im Rahmen der vorliegender Erfindung ist es auch möglich, die erfindungsgemäße Abdeck-Vorrichtung zu automatisieren, wobei mindestens eine Seite des Gitters mittels einer Zug- oder Schiebeeinrichtung gegenüber der gegenüberliegenden Seite abstandsveränderbar ist. Hierbei kann auf prinzipiell bekannte Zugmittel, wie eine hand- oder motorbetätigte Seilwinde oder auch Kolben-Zylinderaggregate als Schiebeeinrichtungen zurückgegriffen werden. Vorzugsweise werden solche Zug- oder Schiebeeinrichtungen pneumatisch, hydraulisch oder elektrisch betätigt. Verwendbar sind auch solche Druck-Zylinder-Kolben-Einrichtungen, bei denen beispielsweise zum Öffnen, d.h. Aufspannen, der Abdeckvorrichtung das Druckluftsystem geschlossen und im umgekehrten Fall geöffnet sind. Alternativ sind auch federvorgespannte Kolben verwendbar, die bei Druckentlastung des Zylinders den Kolben wieder in die Ausgangslage zurückführen. Im Bedarfsfall können auch doppelseitig beaufschlagbare Kolben verwendet werden, bei denen durch Durckluftumsteuerung die Kolben von der einen endseitigen in die andere endseitige Lage geschoben werden, wobei die betreffenden Randprofile entsprechend zusammengeschoben oder auseinandergezogen werden. Im Rahmen solcher Einrichtungen ist es auch möglich, die Randprofile an ihrer Unterseite mit Rollen oder Gleitprofilen auszustatten, die entweder in Schienen am Becken- oder Teichrand längsgeführt werden oder derart durch Verwendung jeweiliger Rollenpaare oder Gleitprofilpaare ausgebildet sind, daß an der betreffenden Becken- oder Teichrandkante eine Führung gegeben ist.

Ein Ausführungsbeispiel der vorliegenden Erfindung ist in den Zeichnungen dargestellt. Es zeigen
- Fig. 1: eine schematische perspektivische Ansicht einer Abdeckvorrichtung mit auseinandergezogenen Randprofilen,
- Fig. 2 und 3: jeweils Ansichten dieser Vorrichtung in zusammengeschobener Lage.

Die in Fig. 1 bis 3 dargestellte Abdeck-Vorrichtung besteht aus zwei Randprofilen 10 und 11 sowie vier einzelnen Reihen 12 bis 15, die als Querverbindung der Randprofile 10 und 11 dienen. Jede'dieser Querverbindungen 12 bis 15 besteht aus mehreren einzelnen Elementen 16, wobei jeweils zwei dieser Elemente endseitig ab Punkt 17 mit dem benachbarten Element 16 bzw. an dem Kreuzungspunkt 18, auf den später noch eingegangen wird, mit den Randprofilen verbunden ist. Diese gelenkige Verbindung ermöglicht Scher-Bewegungen der Elemente 16, die im Extremfall zu einem linearen Streckenprofil jeder Reihe 12 bis 15 auseinandergezogen werden können oder zu einer kompakten, in Fig. 3 prinzipiell dargestellten Lage zusammengeschoben werden können, bei der die Elemente 16 einer jeden Reihe dicht gepackt über- bzw. nebeneinander liegen.

Die Randprofile 10 und 11 bestehen ihrerseits aus je einem Scherengitter, das aus einzelnen Elementen 19 und 20 zusammengesetzt ist, die sich in einem Punkt 18 kreuzen, der seinerseits als Gelenkpunkt ausgebildet ist. Das Element 19 wie das Element 20 sind endseitig am Punkt 21 jeweils mit einem nächsten Scherenpaar 19, 20 verbunden, das seinerseits einen Kreuzungspunkt 18 aufweist. Im vorliegenden Ausführungsbeispiel sind vier hintereinander angeordnete und jeweils endseitig miteinander verbundene Scheren der beschriebenen Art abgebildet. Wählt man die Länge jedes der Elemente 19 und 20 zu ca. 1,5 m, ergibt sich hieraus eine Gesamtlänge 1 von maximal 6 m. In entsprechender Weise ergibt sich eine maximale Spannweite b von maximal 3 m, wenn jedes der Elemente 16 75 cm lang ist. Das Verhältnis der Länge der Elemente 16 zu der Länge der Elemente 19, 20 kann insbesondere dem Breiten-/Längenverhältnis eines zu überdeckenden Schwimmbeckens entsprechen.

Im einfachsten Fall werden die Randprofile 10 und 11 an den Längsseiten eines Beckenrandes aufgelegt, so daß die Verbindungsreihen 12 bis 15 das Becken überspannen. Auf der in Fig. 1 dargestellten Vorrichtung kann eine Kunststoffolie als Abdeckplane abgelegt und ggf. an den Randprofilen und/oder an mehreren Elementen 16 befestigt werden, beispielsweise durch eine Druckknopfbefestigung oder Schlaufen oder ähnliches. Die Querbindungen 12 bis 15 schaffen ein hinreichend stabiles Gitter, dessen einzelne "Gitterstäbe" (vgl. 12 bis 15) für eine Abdeckfolie einen stabilisierten Träger schaffen, der ausreicht, um das Gewicht eines Kindes abzufangen. Soll auf eine Abdeckfolie verzichtet werden, können auch kürzere Elemente 16, 19 und 20 verwendet werden, die dann zu einer entsprechenden Reduzierung des Abstandes der einzelnen Querverbindungs-Reihen 12 bis 15 zueinander führen.

Prinzipiell können die beschriebenen Reihen 12 bis 15 auch durch ein komplettes Scherengitter, wie es etwa bei Toren bekannt ist, ersetzt werden. Um von der in Fig: 1 dargestellten Form in die in Fig. 2 dargestellte Form zu gelangen, werden die Rändprofile 10 und 11 entsprechend gestaucht, was durch Scherung der einzelnen Elemente 19 und 20 in den Kreuzungspunkten 18 bewerkstelligt wird. Hierdurch verringert sich in gleichem Maße der jeweilige Abstand der einzelnen Reihen 12 bis 15 zueinander. Ein etwa durch die auseinandergezogene Lage gemäß Fig. 1 überspanntes Schwimmbecken kann somit von der Abdeckung befreit werden, wobei die gesamte in Fig. 2 dargestellte Abdeck-Vorrichtung dann an einer kurzen Beckenrandseite abgelegt bleibt.

Wie aus Fig. 3 ersichtlich, ist eine weitere Kompaktierung der Abdeck-Vorrichtung möglich, in dem die Randprofile.10 und 11 aufeinander zu bewegt werden. Die Abdeck-Vorrichtung kann dann ggf. in der kompaktierten Form abtransportiert werden.

Selbstverständlich umfaßt die vorliegende Erfindung auch solche Ausführungsformen und Abwandlungen, bei denen die einzelnen Elemente 16, 19 und 20 nicht stabförmig linear, sondern sichelförmig gebogen, wellenförmig, flächig oder in sonstiger Formgestaltung ausgebildet sind, bei denen jedoch das Grundprinzip erhalten bleibt, daß eine Abstandsveränderung gegenüberliegender Randbereiche bzw. beider gegenüberliegender Seitenpaare möglich ist. Um eine eindimensionale Verschiebung zu gewährleisten, können beispielsweise die Randprofile 10 und 11 selbst aus längenunveränderbaren Längsprofilen bestehen, die über die beschriebenen Reihen 12 bis 15 von gelenkig miteinander verbundenen Elementen 16 miteinander verbunden sind. In einem solchen Fall ließe sich die Abdeck-Vorrichtung zu einem Körper kompaktieren, dessen Länge durch die Randprofile 10 und 11 im zusammengelegten Zustand wie im aufgespannten Zustand bestimmt wird.

Grundsätzlich sind auch Abwandlungen derart möglich, bei denen nicht, wie in Fig. 1 dargestellt, eine Rechteckfläche, sondern eine Kreisfläche oder ein Oval mit entsprechend angepaßter Kontur der Abdeck-Vorrichtung abgedeckt wird. Demgemäß sind die Randprofile 10 und 11 zu entsprechender Kontur zu verändern.

## Patentansprüche

1. Abdeck-Vorrichtung für ein Schwimmbecken oder einen Teich, mit der die Wasseroberfläche ganz oder teilweise überspannt werden kann, mit zwei parallel zueinander angeordneten Randprofilen (10, 11), die jeweils aus einem durch zwei Reihen von endseitig miteinander verbundenen Elementen (19, 20) gebildeten Scherungskörper bestehen, bei dem jeweils zwei Elemente (19, 20) verschiedene Reihen in Kreuzungspunkten (18) gelenkig miteinander verbunden sind, und durch mehrere Reihen (12 bis 15) von Elementen (16), die die Randprofile (10, 11) miteinander verbinden, wobei durch eine Abstandsveränderung der Randprofile (10, 11) die Elemente (16) gegeneinander in einer Ebene verschwenkbar sind, so dass ein Scherengitter gebildet wird, das in zwei senkrecht zueinander stehenden Richtungen zueinander scherbar ist,
**dadurch gekennzeichnet,**
**dass** die Reihen (12 bis 15) von Elementen (16) und die Randprofile jeweils unabhängig voneinander zusammenschiebbar sind.

2. Vorrichtung nach Anspruch 1, **dadurch gekennzeichnet, dass** die endseitig angeordneten Elemente (16) mehrerer die Randprofile (10, 11) miteinander verbindenden Reihen (12 bis 15) jeweils in einem Kreuzungspunkt (18) zweier Elemente (19, 20) eines Randprofiles (10, 11) gelenkig befestigt sind.

3. Vorrichtung nach einem der Ansprüche 1 und 2, **dadurch gekennzeichnet, dass** die Elemente und/oder die sie verbindenden Verbindungsmittel aus Kunststoff oder Metall, vorzugsweise einem nichtrostenden Metall, bestehen.

4. Vorrichtung nach einem der Ansprüche 1 bis 3, **dadurch gekennzeichnet, daß** die Elemente (16, 19, 20), die Scherungsbewegungen in einer Richtung ermöglichen, gleich lang sind, weil vorzugsweise die Länge der Elemente (19, 20) der Randprofile (10, 11) größer gewählt wird als die Länge (16), welche diese Randprofile (10, 11) miteinander verbinden.

5. Vorrichtung nach einem der Ansprüche 1 bis 4, **dadurch gekennzeichnet, daß** die Elemente (16, 19, 20) Stäbe, Rohre oder Flachprofile sind.

6. Vorrichtung nach einem der Ansprüche 1 bis 5, **dadurch gekennzeichnet, daß** die Abdeckung aus einem Gitter (10 bis 15) und einer hierauf abgelegten oder mit den Elementen (16, 19, 20) verbundenen Folie, vorzugsweise einer Kunststoffolie gebildet wird.

7. Vorrichtung nach einem der Ansprüche 2 bis 6, **dadurch gekennzeichnet, daß** die Randprofile (10, 11) an ihrer Unterseite mit Rollen ausgestattet sind, die vorzugsweise in am Becken- oder Teichrand angeordneten Schienen längsgeführt sind.

8. Vorrichtung nach einem der Ansprüche 1 bis 7, **dadurch gekennzeichnet, daß** mindestens eine Seite des Gitters mittels einer Zug- oder Schiebeeinrichtung gegenüber der gegenüberliegenden Seite abstandsveränderbar verschiebbar ist.

9. Vorrichtung nach Anspruch 8, **dadurch gekennzeichnet, daß** die Zug- oder Schiebeeinrichtung hydraulisch oder elektrisch betätigbar ist.

## Claims

1. A covering device for a swimming pool or pond, by means of which the surface of the water can be covered completely or partially, having two border profiles (10, 11) disposed parallel to each other and comprising, in each case, a shearing contrivance formed by two rows of elements (19, 20) interconnected at their ends, two elements (19, 20) in each of the rows being articulatedly interconnected at points of intersection (18), and the border profiles (10, 11) being interconnected by a number of rows (12 - 15) of elements (16), alteration of the distance between the border profiles (10, 11) causing said elements (16) to be swivelled relatively to each other in one plane so that a slidable lattice grate is formed which can be sheared in two directions at right-angles to each other, **characterized in that** the rows (12 - 15) of elements (16) and the border profiles can be independently pushed.

2. A device as defined in claim 1, **characterized in that** the end elements of a plurality of rows (12 - 15) of elements connecting the border profiles (10, 11) to each other are articulated to a point of intersection (18) between two elements (19, 20) of said border profiles (10, 11).

3. A device as defined in claim 1 or claim 2, **characterized in that** the elements and/or the joining means connecting them are of plastics material or metal, preferably of stainless metal.

4. A device as defined in any one of claims 1 to 3, **characterized in that** the elements (16, 19, 20) responsible for shearing movements in one direction are of equal length, because preferably the length of the elements (19, 20) in the border profiles (10, 11) is greater than the length of the elements (16) which connect these border profiles (10, 11) to each other.

5. A device as defined in any one of claims 1 to 4, **characterized in that** the elements (16, 19, 20) are rods, tubes, or flat profiles.

6. A device as defined in any one of claims 1 to 5, **characterized in that** the covering is composed of a grate (10 - 15) and a film placed thereon or connected to the elements (16, 19, 20), preferably a film of plastics material.

7. A device as defined in any one of claims 2 to 6, **characterized in that** the underside of the border profiles (10, 11) is equipped with rollers, which are preferably longitudinally guided along rails disposed at the edge of the pool or pond.

8. A device as defined in any one of claims 1 to 7, **characterized in that** at least one side of the grate can be displaced by means of a push-pull device so as to alter its distance from the opposite side.

9. A device as defined in claim 8, **characterized in that** the push-pull device can be actuated hydraulically or electrically.

## Revendications

1. Dispositif de recouvrement pour une piscine ou un étang, avec lequel la surface de l'eau peut être recouverte complètement ou en partie, avec deux profilés de bord (10, 11) qui sont disposés parallèlement l'un à l'autre et qui se composent respectivement d'un corps à ciseaux lequel est formé par deux rangées d'éléments (19, 20) reliés l'un à l'autre aux extrémités et dans lequel respectivement deux éléments (19, 20) de rangées différentes sont reliés l'un à l'autre de façon articulée sur des points d'intersection (18), et avec plusieurs rangées (12 à 15) d'éléments (16) qui relient les profilés de bord (10, 11) l'un à l'autre, les éléments (16) pouvant être pivotés l'un contre l'autre dans un plan en modifiant la distance des profilés de bord (10, 11), de sorte qu'un grillage à ciseaux est créé qui peut exercer un mouvement de ciseaux dans deux directions perpendiculaires l'une à l'autre,
**caractérisé par le fait**
**que** les rangées (12 à 15) d'éléments (16) et les profilés de bord peuvent être mûs respectivement indépendamment l'un de l'autre.

2. Dispositif selon la revendication 1, **caractérisé par le fait que** les éléments (16) disposés aux extrémités, de plusieurs rangées (12 à 15) reliant les profilés de bord (10, 11) l'un à l'autre sont fixés de manière articulée respectivement sur un point d'intersection (18) de deux éléments (19, 20) d'un profilé de bord (10, 11).

3. Dispositif selon l'une des revendications 1 et 2, **caractérisé par le fait que** les éléments et/ou les moyens de jonction qui les relient sont faits de matière plastique ou de métal, de préférence d'un métal qui ne rouille pas.

4. Dispositif selon l'une des revendications 1 à 3, **caractérisé par le fait que** les éléments (16, 19, 20) qui permettent des mouvements de ciseaux dans une direction présentent la même longueur, parce que de préférence la longueur des éléments (19, 20) des profilés de bord (10, 11) est choisie plus grande que la longueur (16) qui relie ces profilés de bord (10, 11) l'un à l'autre.

5. Dispositif selon l'une des revendications 1 à 4, **caractérisé par le fait que** les éléments (16, 19, 20) sont des barres, des tubes ou des profilés plats.

6. Dispositif selon l'une des revendications 1 à 5, **caractérisé par le fait que** le recouvrement est formé d'une grille (10 à 15) et d'une feuille, de préférence d'une feuille en matière plastique, posée là-dessus ou reliée aux éléments (16, 19, 20).

7. Dispositif selon l'une des revendications 2 à 6, **caractérisé par le fait que**, sur leur face inférieure, les profilés de bord (10, 11) sont équipés de galets qui, de préférence, sont guidés longitudinalement dans des rails disposés sur le bord de la piscine ou de l'étang.

8. Dispositif selon l'une des revendications 1 à 7, **caractérisé par le fait qu'**au moins un côté de la grille peut être déplacé au moyen d'un dispositif de traction ou de poussée de manière à pouvoir modifier la distance par rapport au côté opposé.

9. Dispositif selon la revendication 8, **caractérisé par le fait que** le dispositif de traction ou de poussée peut être actionné de façon hydraulique ou électrique.
